# EUROPÄISCHE PATENTSCHRIFT

(11) **EP 0 063 214 B1**
(45) Veröffentlichungstag und Bekanntmachung des Hinweises auf die Patenterteilung: **07.08.1985**
(21) Anmeldenummer: 82101045.1
(22) Anmeldetag: 12.02.1982
(51) Int. Cl.: B61D 17/10, B61D 1/04, B62D 25/20

(54) **Ausbildung des Fussbodenbereiches von Fahrzeugen mit Befestigungseinrichtungen**
Assembly of a vehicle floor sub-assembly with fixing means
Assemblage de plancher de véhicules avec des dispositifs de fixation

(30) Priorität: 18.04.1981 DE 3115699
(43) Veröffentlichungstag der Anmeldung: 27.10.1982
(73) Patentinhaber: MAN GHH Schienenverkehrstechnik GmbH, 90461 Nürnberg (DE)
(72) Erfinder: Hassel, Helmut, Dr., D-8850 Donauwörth (DE); Klapper, Helmut, D-8850 Donauwörth (DE); Wiebel, Karl, D-8854 Bäumenheim (DE)
(74) Vertreter: Merten, Fritz

## Beschreibung

Die Erfindung betrifft eine Ausbildung des Fußbodens von Fahr-, insbesondere Schienenfahrzeugen nach dem Oberbegriff des Patentanspruchs 1.

Bei einem bekannten Fußboden dieser Art (DE-A-2 908 823) ist die Trägerplatte mit nach oben vorstehenden Befestigungsschienen versehen, auf denen die Fußbodenplatte mit Abstand oberhalb der Trägerplatte abgestützt ist. Die auf dem Fußbodenniveau zu befestigenden Teile des Fahrzeuginnenausbaus, also die Fahrgastsitze, Trennwände oder dgl., werden an der Fußbodenplatte befestigt, wobei es an sich bekannt ist (US-A-3 986 459), an der Fußbodenplatte Befestigungsschienen zur einstellbaren Verankerung der Innenausbauteile zu montieren. Bei diesen bekannten Fußbodenkonstruktionen mit einer im Abstand zur Trägerplatte an dieser örtlich abgestützten Fußbodenplatte muß nun die Fußbodenpiatte selbsttragend ausgebildet sein und, um den zwischen den Auflagerstellen von oben einwirkenden, punktförmigen Belastungen standzuhalten, eine hohe Biegefestigkeit aufweisen, was sich problematisch auf den Kosten- und Gewichtsaufwand einer derartigen Fußbodenkonstruktion auswirkt.

Demgegenüber ist es Aufgabe der Erfindung, die Fußbodenkonstruktion nach 'dem Oberbegriff des Patentanspruchs 1 so auszubilden, daß sie mit einem sehr geringen Herstellungs- und Gewichtsaufwand eine einstellbare Verankerung von Teilen des Fahrzeuginnenausbaus, also etwa der erwähnten Fahrgastsitze oder Trennwände, ermöglicht.

Diese Aufgabe wird durch die im Anspruch 1 gekennzeichnete Ausbildung des Fußbodens gelöst.

Bei der erfindungsgemäßen Fußbodenkonstruktion durchsetzen die zur einstellbaren Verankerung von Teilen des Fahrzeuginnenausbaus vorgesehenen Befestigungsschienen die begehbare Fußbodenpiatte und sind unmittelbar an der Trägerplatte befestigt, und die Fußbodenplatte selbst besteht aus einzelnen, bündig zwischen die Befestigungsschienen eingelegten und auf der Trägerplatte über eine Stütz- und Isoiationsschicht vollflächig abgestützten Plattensegmenten, wodurch außer einer wirksamen Wärme- und vor allem Körperschallisolierung auch eine wesentliche Verringerung des Herstellungs- und Gewichtsaufwandes garantiert wird, da die Fußbodenplatten nicht mehr die hohen, punktförmigen Verankerungslasten etwa der Sitzgestelle oder Trennwände übertragen müssen und, weil sie durch die Stütz- und Isolationsschicht auf der Trägerplatte abgestützt sind, sehr dünnwandig ausgebildet werden können. Die erfindungsgemäße Bodengruppe ist somit nach Art eines schwimmenden Fußbodens ausgebildet, bei dem die begehbaren Bodenplatten nicht zur Verankerung des Innenausbaus herangezogen werden, sondern mehr oder weniger lose über die Stütz- und Isolationsschicht vollflächig auf der Trägerplatte aufliegen, während der Fahrzeuginnenausbau unmittelbar an der Trägerplatte über sich durch die Fußbodenplatten und die Stützschicht erstreckende Befestigungsschienen einstellbar verankert wird.

Bei einer Trägerplatte, die aus einem Aluminium-Strangpreßprofil besteht, werden die Befestigungsschienen aus Gründen einer weiteren Herstellungsvereinfachung gemäß Anspruch 2 vorzugsweise gemeinsam mit der Trägerplatte als einstückiges Strangpreßprofil ausgebildet oder gemäß Anspruch 3 bei einer Trägerplatte mit Sickenprofil, also wenn diese als Stahlblechkonstruktion ausgebildet ist, in den Sicken der Trägerplatte angeordnet und dort mittels Schweißen oder Schrauben oder Nieten befestigt, während die Stütz- und Isolationsschicht gemäß Anspruch 4 zweckmäßigerweise aus Hartschaumplatten besteht. Falls die Fußbodenplatte auf der Oberseite mit einem Fußbodenbelag, etwa einem Teppichboden, versehen ist, empfiehlt es sich gemäß Anspruch 5, den Fußbodenbelag an den Befestigungsschienen schlitzförmig zu unterbrechen, um den Einbau-und nachträglichen Umbau der an den Befestigungsschienen verankerten Teile des Fahrzeuginnenausbaus weiter zu erleichtern.

Die Erfindung wird nunmehr anhand mehrerer Ausführungsbeispiele in Verbindung mit den Zeichnungen näher erläutert. Es zeigt :
Figur 1 in perspektivischer Darstellung einen Teil des nach der Erfindung ausgebildeten Fußbodens mit einer im Strangpreßverfahren hergestellten Trägerplatte ;
Figur 2 im Schnitt eine ähnliche Ausführungsform mit angesetztem Waggonseitenteil ;
Figur 3 im Schnitt ein weiteres Ausführungsbeispiel mit einer Trägerplatte mit Sickenprofil ;
Figur 4 die Anordnung eines Befestigungselementes;
Figur 5 einen Schnitt durch einen Waggon in Prinzipdarstellung.

Der in der Fig. 1 dargestellte Fußboden ruht auf einer mehrteiligen Trägerplatte 1, deren Einzelteile 12, 13 an der Stelle 14 miteinander durch Verhaken verbunden sind. Auf dem Einzelteil 12 befindet sich eine Befestigungsschiene 15 ; beide Teile 12, 15 können mittels Kleben miteinander verbunden sein. Auf letzterer ist über ein Gummidämpfungselement 16 eine weitere Befestigungsschiene 10 angebracht. Desweiteren befinden sich auf bzw. oberhalb der Trägerplatte 1 eine Stütz-und Isolationsschicht 2, z.B. aus Hartschaum, auf dieser eine Fußbodenplatte 4 in Sandwich-Bauart, die mit zwei Deckplatten 3, 5, etwa aus Sperrholz, versehen ist, und darüber der vorwiegend als Feuchtigkeitsschutz dienende und aus PVC bestehende Bodenbelag 6, auf dessen Sichtseite der Teppichboden 7 ausgelegt ist, und zwar so, daß die Nut 17 in der Befestigungsschiene 10 frei bleibt. In dieser können nun an beliebig über die Länge verteilten Punkten die in den Fign. 2 und 4 dargestellten Befestigungselemente 8 angeordnet werden und zwischen diesen eine Abdeckleiste 18. Selbstverständlich kann letztere auch bei Fehlen von Befestigungselementen 8 über die gesamte Länge der Befestigungsschiene 10 aufgesetzt sein. Es ist zweckmäßig, mehrere parallel zueinander angeordnete Befestigungsschienen 10 vorzusehen, um so Variationen der Inneneinrichtung des Fahrzeuges zu erleichtern, beispielsweise bei Verwendung verschiedener Sitze, Änderung deren Abstände zueinander, Einbau von Trennwänden parallel und senkrecht zu den Befestigungsschienen 10 usw.

Um die Ersatzteilhalterung zu vereinfachen, werden die Abstände der parallel zueinander angeordneten Befestigungsschienen 10, 15 möglichst gleich gewählt, so daß die zwischen ihnen anzuordnenden Teile des Fußbodens, also die Isolationsschichten 2, Fußbodenplatten 4, Bodenbelagteile 6 und Teppichbodenstreifen 7, ohne Verschnitt verlegt bzw. ausgetauscht werden können.

Die Ausbildung nach Fig. 2 zeigt im wesentlichen das gleiche wie in Fig. 1, zusätzlich die Befestigung der Abdeckleiste 18 mittels Spreizen in der Nut 17 der Befestigungsschiene 10. Im Seitenbereich des Fußbodens ist der Übergang zur Waggonseitenwand 19 dargestellt, einschließlich der Seitenbegrenzung der Fußbodenplatte 4 mittels eines aus Holz hergestellten Rahmens 9.

Fig. 3 zeigt die in einer Sicke 11 einer Sicken-Trägerplatte 1 (Wellblech) angeordnete Befestigungsschiene 10. Ihre Befestigung kann mittels Kleben, Schweißen, Nieten oder Schrauben o.ä. erfolgen. Die übrigen dargestellten Teile des Fußbodens sind analog zu den Figuren 1 und 2.

Aus Fig. 4 ist ersichtlich die Verwendung eines Befestigungselementes in Form eines Gewinde-Nutensteins 8 zur Halterung eines Sitzfußes 20 (nur teilweise dargestellt). Durch Längsverschieben des gelösten Gewinde-Nutensteins 8 können die weiter oben beschriebenen Variationen leicht vorgenommen werden.

Für die beschriebene Fußbodenausbildung benötigt man also keine Gewindeplatten und/oder Holzfüllstücke mehr ; für die Befestigung der Sitze, Trennwände sind keine besonderen Teile in den Fußbodenplatten mehr erforderlich, der Teppichboden kann in Längsbahnen verlegt werden, ggf. sogar noch nach dem Sitzeinbau. Die Fußbodenplatte liegt ganzflächig auf der Schallschluck-Wärmeisolation auf, die Punktbelastung durch die Sitzteile bzw. Wände entfällt, so daß die Fußbodenplatte schwächer ausgeführt werden kann. Dadurch und durch Fortfall der sonst üblichen Auflagen aus Gummi, Holz usw. wird das Fußbodengewicht verringert.

Die Fertigung der Befestigungsschienen beim Strangpressen zusammen mit der Trägerplatte stellt ein besonders einfaches Herstellungsverfahren dar. Ähnliches gilt für den Einbau der Befestigungsschienen in eine Wellblech-Trägerplatte.

Die Prinzipdarstellung (Fig. 5) eines Fahrzeug-Waggons zeigt deutlich den gleichmäßigen Abstand der Befestigungsschienen 10 zueinander und zur Seitenwand 19, wodurch eine Materialersparnis erzielt und die Lagerhaltung erleichtert wird.

## Patentansprüche

1. Ausbildung des Fußbodens von Fahr-, insbesondere Schienenfahrzeugen, mit einer Trägerplatte (1), auf dieser nach oben vorstehend angeordneten Befestigungsschienen (10, 15) und mit zumindest einer, mit Abstand oberhalb der Trägerplatte angeordneten Fußbodenplatte (4), dadurch gekennzeichnet, daß die Befestigungsschienen (10, 15) die Fußbodenplatte (4) nach oben durchsetzend ausgebildet sind und zwischen den Befestigungsschienen auf der Trägerplatte (1) aufliegend jeweils eine Stütz-und Isolationsschicht (2) angeordnet und auf dieser bündig mit den Befestigungsschienen (10, 15) die Fußbodenplatte (4) vollflächig abgestützt ist.

2. Ausbildung nach Anspruch 1, dadurch gekennzeichnet, daß die Trägerplatte (1) und die Befestigungsschienen (10) als einstückiges Strangpreßprofil (12, 13) ausgebildet sind.

3. Ausbildung nach Anspruch 1, mit einer ein Sickenprofil (11) aufweisenden Trägerplatte (1), dadurch gekennzeichnet, daß die Befestigungsschienen (10) jeweils in den Sicken (11) der Trägerplatte (1) angeordnet sind.

4. Ausbildung nach einem der vorhergehenden Ansprüche, dadurch gekennzeichnet, daß die Stütz-und Isolationsschicht (2) aus Hartschaumplatten besteht.

5. Ausbildung nach einem der vorhergehenden Ansprüche, dadurch gekennzeichnet, daß die Fußbodenplatte (4) auf der Oberseite mit einem an den Befestigungsschienen (10, 15) schlitzförmig unterbrochenen Fußbodenbelag (6, 7) versehen ist.

## Claims

1. Construction of the floor of vehicles, more especially rail vehicles, having a bearer plate (1), attachment rails (10, 15) arranged to project upwardly thereon, and having at least one floor plate (4) which is arranged at a spacing above the bearer plate, characterised in that the attachment rails (10, 15) are designed to penetrate the floor plate (4) upwardly, and arranged to rest between the attachment rails on the bearer plate (1) is, in each case, a supporting and insulating layer (2) and the floor plate (4) is supported over its entire area thereon flush with the attachment rails (10, 15).

2. Construction according to claim 1, characterised in that the bearer plate (1) and the attachment rails (10) are designed as a one-piece extruded profile (12, 13).

3. Construction according to claim 1, having a bearer plate (1) which has a corrugated profile (11), characterised in that the attachment rails (10) are, in each case, arranged in the corrugations (11) of the bearer plate (1).

4. Construction according to one of the preceding claims, characterised in that the supporting and insulating layer (2) consists of hard-foam plates.

5. Construction according to one of the preceding claims, characterised in that the floor plate (4) is provided on the upper side with a floor covering (6, 7) which is interrupted in a slot-like manner at the attachment rails (10, 15).

## Revendications

1. Mode de réalisation de plancher de véhicules, en particulier de véhicules ferroviaires, comportant une plaque-support (1), des barres de fixation (10, 15) disposées sur celle-ci en faisant saillie vers le haut et avec au moins une plaque de plancher (4) installée à distance au-dessus de la plaque-support, caractérisé par le fait que les barres de fixation (10, 15) sont réalisées de façon à traverser la plaque de plancher (4) vers le haut, qu'entre les barres de fixation sont respectivement installées des couches de soutien et d'isolation (2) qui reposent sur la plaque-support (1) et sur lesquelles prend appui par toute sa surface la plaque de plancher (4) venant à l'affleurement des barres de fixation (10, 15).

2. Mode de réalisation selon la revendication 1, caractérisé par le fait que la plaque-support (1) et les barres de fixation (10) sont réalisées sous forme de profilés filés (12, 13) d'une seule pièce.

3. Mode de réalisation selon la revendication 1, avec une plaque-support (1) présentant un profil nervuré (11), caractérisé par le fait que les barres de fixation (10) sont respectivement disposées dans les nervures (11) de la plaque-support (1).

4. Mode de réalisation selon l'une des revendications précédentes, caractérisé par le fait que la couche de soutien et d'isolation (2) est constituée par des plaques en mousse rigide.

5. Mode de réalisation selon l'une des revendications précédentes, caractérisé par le fait que la plaque de plancher (4) est munie sur sa face supérieure d'un revêtement (6, 7) interrompu en forme de fentes au niveau des barres de fixation (10, 15).
